# EUROPÄISCHE PATENTSCHRIFT

(11) **EP 3 854 953 B1**
(45) Veröffentlichungstag und Bekanntmachung des Hinweises auf die Patenterteilung: **21.02.2024**
(21) Anmeldenummer: 21150822.1
(22) Anmeldetag: 11.01.2021
(51) Int. Cl.: E04B 1/41

(54) **BEFESTIGUNGSANORDNUNG**
MOUNTING ARRANGEMENT
ENSEMBLE DE FIXATION

(30) Priorität: 27.01.2020 DE 102020101790; 09.06.2020 DE 102020115245; 30.11.2020 DE 102020131596
(43) Veröffentlichungstag der Anmeldung: 28.07.2021
(73) Patentinhaber: fischerwerke GmbH & Co. KG, 72178 Waldachtal (DE)
(72) Erfinder: Burkhardt, Frank, 72250 Freudenstadt (DE); Petrasch, Michael, 72119 Ammerbuch (DE)
(74) Vertreter: Suchy, Ulrich Johannes

(56) Entgegenhaltungen:
- EP-A2- 1 865 118
- DE-A1- 1 683 213
- GB-A- 2 265 640

## Beschreibung

Die Erfindung betrifft zwei Befestigungsanordnungen mit einer Ankerschiene gemäß den Ansprüchen 1 und 2. Ankerschienen werden typischerweise bündig versenkt in einem Boden oder auch einer Wand aus Beton angeordnet und dienen einer Befestigung von Gegenständen, beispielsweise von Maschinen, mit Hilfe beispielsweise von Hammerkopfschrauben. "Bündig versenkt" bedeutet, dass die Ankerschiene in den Beton eingebettet und eine Seite der Ankerschiene bündig mit einer Oberfläche beispielsweise des Betons ist. Bei der Herstellung des Bodens oder dergleichen werden die Ankerschienen auf drei Seiten mit dem Beton umgossen. Die Ankerschienen weisen typischerweise eine C-Profilschiene auf, das heißt ein quadratisches Rohrprofil oder ein Rechteck-Rohrprofil mit einem durchgehenden Längsschlitz in einer Quermitte einer hier auch als "Oberseite" bezeichneten Seite.

Die europäische Patentanmeldung EP 3 438 361 A1 offenbart eine Ankerschiene mit einer C-Profilschiene, von der zu einer Verankerung in Beton bolzenförmige Anker mit Fußscheiben in einer Längsmittelebene der C-Profilschiene von einer einem Schlitz der C-Profilschiene gegenüberliegenden Unterseite abstehen, die bei einem Einbetonieren der Ankerschiene in den Beton einbetoniert werden und die Ankerschiene gegen ein Herausreißen aus dem Beton senkrecht zu einer Oberfläche des Betons im Beton verankern. Die Ankerschiene ist parallel zu und nahe der Kante des Betonkörpers angeordnet. Wirkt auf die Ankerschiene parallel zur Oberfläche des Betons und in Richtung der Kante eine zu große Querkraft, könnte die Ankerschiene aufgrund der Anordnung nahe der Kante aus dem Betonkörper herausbrechen und im Betonkörper einen Ausbruchkegel oder generell eine Ausbruchstelle hinterlassen. Daher müssen Ankerschienen, die baulich bedingt nahe an einer Kante eines Betonkörpers angeordnet sind, zumeist "rückverankert" werden. Zu einer Rückverankerung gegen eine Querkraft quer zur C-Profilschiene und parallel zur Oberfläche des Betons weist die bekannte Ankerschiene stangenförmige Anker auf, die senkrecht zu der Mittelebene, in der sich die bolzenförmigen Anker befinden, von der dem Schlitz der C-Profilschiene gegenüberliegenden Unterseite abstehen. Beim Einbetonieren werden die stangenförmigen Anker parallel zu der Oberfläche des Betons und um eine Höhe der C-Profilschiene versenkt unter der Oberfläche des Betons einbetoniert. Die stangenförmigen Anker nehmen eine auf die Ankerschiene einwirkende Querkraft auf und verhindern, dass die Ankerschiene in Richtung der Kante des Betonkörpers aus dem Betonkörper herausbrechen kann. Nachteilig an der Rückverankerung des Stands der Technik ist, dass diese Rückverankerung nicht nachträglich an einen Betonkörper angebracht, sondern zwangsläufig bei der Herstellung des Betonkörpers bereits mit eingegossen werden muss. Aufgabe der Erfindung ist, eine flexiblere Rückverankerung vorzuschlagen, welche zum einen eine Möglichkeit zu einer nachträglichen Rückverankerung einer Ankerschiene an oder in Beton bietet und zum anderen eine geplante Rückverankerung einer Ankerschiene bereits während des Gießens des Betons ermöglicht.

Diese Aufgabe wird erfindungsgemäß durch die Merkmale der Ansprüche 1 und 2 gelöst. Die Ankerschiene der erfindungsgemäßen Befestigungsanordnung weist eine C-Profilschiene mit einem Schlitz in einer ersten Seite der C-Profilschiene auf, die zu einem Einbetonieren vorgesehen ist, derart, dass die erste Seite der C-Profilschiene insbesondere bündig mit einer Oberfläche des Betons und die C-Profilschiene im Übrigen in den Beton eingebettet ist. Der Schlitz ist insbesondere ein in einer Längsrichtung der C-Profilschiene durchgehender Schlitz insbesondere in einer Quermitte der C-Profilschiene beziehungsweise ihrer ersten Seite. Von einer der ersten Seite gegenüberliegenden zweiten Seite stehen ein oder mehrere Verankerungselemente ab, die die einbetonierte C-Profilschiene in dem Beton verankern.

Des Weiteren weist die Ankerschiene mindestens einen Oberflächenanker für eine Rückverankerung der C-Profilschiene auf, der an der ersten Seite der C-Profilschiene aufliegt und von einer, das heißt, bezogen auf eine an die erste Seite angrenzenden dritten Seite der C-Profilschiene absteht. Der Teil des Oberflächenankers, der von der C-Profilschiene absteht, steht insbesondere in einem rechten Winkel von der C-Profilschiene ab und ist als eine Lasche ausgestaltet. Die Lasche ist insbesondere ein Flachstahl oder ein zugeschnittenes oder gestanztes Stahlblech. Die Lasche weist eine Breite insbesondere von weniger als 60 mm, bevorzugt zwischen 30 mm und 50 mm auf. Unter "Breite" ist die Ausdehnung der Lasche in Längsrichtung der C-Profilschiene zu verstehen. Insbesondere ist eine Länge der Lasche um ein Vielfaches größer als die Breite der Lasche. Unter der "Länge" ist die Erstreckung der Lasche weg von der Ankerschiene zu verstehen. Bevorzugt entspricht die Länge der Lasche mindestens dem dreifachen und insbesondere mindestens dem fünffachen der Breite der Lasche. Abhängig von der baulichen Umgebung und dem Einsatzzweck des Oberflächenankers kann die Länge jedoch auch dem fünf- bis zehn oder zwanzig-fachen der Breite entsprechen. Auch noch längere Laschen sind möglich. Insbesondere sind bei längeren Ankerschienen mehrere Oberflächenanker, insbesondere äquidistant zueinander, an der Ankerschiene angeordnet, wodurch eine konstante Rückverankerung über die komplette Ankerschienenlänge erreicht wird.

Der Oberflächenanker muss nicht direkt mit der dritten Seite verbunden oder direkt an dieser angeordnet sein, sondern nur über diese Fläche ab- beziehungsweise überstehen. Die Auflage kann direkt oder indirekt, beispielsweise über ein Zwischenstück zum Höhenausgleich erfolgen. Vorzugsweise kann der Oberflächenanker an der ersten Seite mit der C-Profilschiene verbunden sein. Insbesondere steht der Oberflächenanker mit dem Schlitz der C-Profilschiene in Wirkverbindung und kann hierbei zusätzlich mit der ersten Seite der C-Profilschiene verbunden sein. Der Oberflächenanker muss jedoch nicht zwangsläufig mit dem Schlitz in Eingriff stehen. Der Oberflächenanker könnte beispielsweise lediglich oberflächenbündig und insbesondere den Schlitz nur teilweise abdeckend auf die erste Seite der C-Profilschiene aufgelegt und dort, insbesondere durch Schweißen, mit der C-Profilschiene befestigt sein. Der Oberflächenanker kann zumindest abschnittsweise als eine Art Blechstreifen mit einem Durchbruch ausgestaltet sein, wobei die Dimension des Durchbruchs im Wesentlichen mit der Ausdehnung des Schlitzes der C-Profilschiene korrespondiert. Insbesondere ist der Blechstreifen mit dem Durchbruch derart auf die erste Seite der C-Profilschiene aufgeschweißt oder anderweitig, beispielsweise durch nieten, mit dieser befestigt, dass der Durchbruch den Schlitz höchstens teilweise bedeckt. Insbesondere korrespondiert eine Breite des Durchbruchs mit der Querbreite des Schlitzes der C-Profilschiene

Der Oberflächenanker, genauer formuliert die Lasche des Oberflächenankers, ist so an der C-Profilschiene angeordnet, dass er bei in vorgesehener Weise einbetonierter C-Profilschiene zur Seite von der C-Profilschiene absteht und auf der Oberfläche des Betons aufliegt oder bündig mit der Oberfläche des Betons abschließt. Der oder die Oberflächenanker weisen ein Verankerungsmittel in einem Abstand von der C-Profilschiene insbesondere an einem Ende der Lasche auf. Das Verankerungsmittel ist allgemein eine Möglichkeit oder Einrichtung zu einer Befestigung des Oberflächenankers am Beton. Es kann sich beispielsweise um ein Loch in der Lasche handeln, durch das der Oberflächenanker mittels eines Befestigungsmittels, beispielsweise einem Bolzenanker, einer Betonschraube, einer im Beton chemisch befestigten Ankerstange oder dergleichen an dem Beton festlegbar ist. Möglich ist eine Festlegung des Oberflächenankers beispielsweise auch durch Aufkleben auf den Beton, wobei hier ein Flächenmittelpunkt einer Klebefläche den Abstand von der C-Profilschiene aufweist, wenn der Klebstoff bis zur C-Profilschiene heran reicht. Das Verankerungselement ist in diesem Fall der Klebstoff. Der Oberflächenanker kann jedoch auch derart tief einem Bauwerksteil aus Beton verankert, insbesondere in das Bauwerksteil eingegossen sein, dass dieser mit der Oberfläche des Betons, respektive des Bauwerkteils insbesondere bündig ist. Der Oberflächenanker schließt also insbesondere bündig mit der Oberfläche ab. Bei dieser geplanten Art der Verankerung der C-Profilschiene in Beton wird somit der Oberflächenanker zumindest teilweise stoffschlüssig mit dem Beton verbunden und die Verankerungsmittel werden hierbei insbesondere ebenfalls zumindest teilweise in den Beton mit eingegossen. In diesem Fall sind die Verankerungsmittel insbesondere Löcher, Bolzen, Wellenanker oder dergleichen. Der Vorteil der geplanten Art der Verankerung liegt darin begründet, dass die Oberfläche des Betons im Wesentlichen komplett nutzbar ist und nicht durch den Oberflächenanker blockiert ist. Bei der nachträglichen Verankerung liegt der Oberflächenanker auf der C-Profilschiene auf und folglich ergibt sich dadurch eine möglicherweise störende Erhebung auf der sonst ebenen Oberfläche des Betons.

Die Erfindung hat zum einen den Vorteil, dass eine bereits einbetonierte C-Profilschiene einer Ankerschiene nachträglich gegen eine Querkraftbelastung gesichert, sprich rückverankert werden kann. Das kann bei einer randnahen Anordnung der C-Profilschiene in Beton vorteilhaft oder sogar notwendig sein, wenn ein Ausbruch des Betons seitlich der C-Profilschiene am Rand des Betons zu befürchten oder bereits aufgetreten ist. Eine Verhinderung des Betonausbruchs liefert auch das geplante Verankern der C-Profilschiene, wobei hierbei, wie bereits erwähnt, die komplette Oberfläche des Betons genutzt werden kann.

Erfindungsgemäß ist der Oberflächenanker, genauer formuliert die Lasche, an einer mit der ersten, den Schlitz aufweisenden Seite der C-Profilschiene bündigen Ebene seitlich von der C-Profilschiene an beziehungsweise von deren dritter Seite abstehen oder die mit der ersten Seite der C-Profilschiene bündigen Ebene durchsetzen. Die dritte Seite ist die an die erste, den Schlitz aufweisenden Seite angrenzende Seite der C-Profilschiene. Im ersten Fall liegt der Oberflächenanker auf der Oberfläche des Betons auf, wenn die C-Profilschiene wie vorgesehen einbetoniert ist. Im zweiten Fall dringt der Oberflächenanker seitlich von der C-Profilschiene in den Beton ein. Der zweite Fall ist für ein ursprüngliches Anbringen des Oberflächenankers an der C-Profilschiene vorgesehen, so dass der Oberflächenanker beim Einbetonieren der C-Profilschiene ebenfalls einbetoniert wird und nicht nachträglich in den Beton versenkt werden muss. Diese Ausführung hat, wie bereits erwähnt, den Vorteil, dass der Oberflächenanker nicht auf seiner vollen Länge auf dem Beton aufliegt, sondern sich teilweise oder gänzlich im Beton befindet.

Eine Befestigung des Oberflächenankers an der C-Profilschiene ist beispielsweise durch Einhängen des Oberflächenankers in den Schlitz der C-Profilschiene möglich. Die Einhängung muss nur in der Richtung, in der der Oberflächenanker von der C-Profilschiene absteht, zugfest sein, das heißt eine Querkraft der C-Profilschiene als Zugkraft auf den Oberflächenanker übertragen können. Das Einhängen des Oberflächenankers in den Schlitz der C-Profilschiene ist eine einfache, schnelle und preisgünstige Möglichkeit des Verbindens des Oberflächenankers mit der C-Profilschiene.

Der Oberflächenanker kann einen Einfachhaken aufweisen, der zum Verbinden mit der C-Profilschiene einen ersten Schlitzrand des Schlitzes der C-Profilschiene umgreift, so dass er eine Querkraft der C-Profilschiene als Zugkraft auf den Oberflächenanker überträgt. Der Oberflächenanker kann auch einen Doppelhaken aufweisen, der den ersten Schlitzrand des Schlitzes der C-Profilschiene umgreift und einen gegenüberliegenden zweiten Schlitzrand des Schlitzes der C-Profilschiene untergreift, wenn der Doppelhaken beziehungsweise der Oberflächenanker mit der C-Profilschiene verbunden ist, so dass der Doppelhaken nicht ohne Weiteres aus der C-Profilschiene herausgehoben werden kann.

Zum Verbinden des Oberflächenankers mit der C-Profilschiene sieht eine andere Ausgestaltung der Erfindung einen an beziehungsweise in der C-Profilschiene befestigten Befestiger vor, der einen Schaft aufweist, der aus dem Schlitz in der ersten Seite der C-Profilschiene vorsteht. Bei dem Befestiger kann es sich beispielsweise um eine Hammerkopfschraube oder einen Nutenstein mit eingeschraubtem Gewindebolzen handeln. An dem aus dem Schlitz der C-Profilschiene vorstehenden Schaft des Befestigers ist der Oberflächenanker befestigt.

In einer weiteren vorteilhaften Ausgestaltung der Erfindung weist der Oberflächenanker auf einer der ersten Seite abgewandten Seite eine Oberflächenstrukturierung, insbesondere eine Verzahnung, auf. Hierdurch kann ein Befestiger, beispielsweise ein Befestiger wie im vorangegangenen Absatz beschrieben, gegen Verschiebung längs des Schlitzes der C-Profilschiene durch Form und/oder Reibschluss gesichert werden.

Eine Ausgestaltung der Erfindung sieht vor, dass der Oberflächenanker die C-Profilschiene mit einer zweiten C-Profilschiene verbindet, die in einem Abstand von der einen C-Profilschiene angeordnet ist. Der Oberflächenanker trägt die Last von der einen C-Profilschiene auf die andere, in einem Abstand angeordnete C-Profilschiene ab.

Eine Ausgestaltung der Erfindung sieht vor, dass der Oberflächenanker eine pseudoplastisch gedehnte Formgedächtnislegierung aufweist oder aus einer pseudoplastisch gedehnten Formgedächtnislegierung besteht. Formgedächtnislegierungen sind Metalllegierungen, die durch eine Phasenumwandlung ihrer Kristallstrukturen, insbesondere zwischen Martensit und Austenit, ihre Form ändern. Die Phasenumwandlung und Formänderung erfolgt bei Erreichen oder Überschreiten einer Umwandlungstemperatur. Zuvor muss die Formgedächtnislegierung pseudoplastisch verformt werden, was typischerweise, aber nicht zwingend, durch eine mechanische Verformung erfolgt, die anschließend durch Erwärmung auf oder über die Umwandlungstemperatur vollständig oder teilweise rückgängig gemacht werden kann. Es sind auch Formgedächtnislegierungen mit einem Zweiweg-Effekt bekannt, die sich bei hoher Temperatur umformen und bei niedriger Temperatur vollständig oder teilweise rückumformen. Bei dieser Ausgestaltung der Erfindung lässt sich eine Zugspannung im Oberflächenanker erzeugen, nachdem der Oberflächenanker an oder in dem Beton festgelegt worden ist, indem der Oberflächenanker auf oder über die Umwandlungstemperatur der Formgedächtnislegierung erwärmt wird, das heißt, der Oberflächenanker wird vorgespannt.

Eine Ausgestaltung der Erfindung sieht einen elastisch und/oder plastisch verformbaren Streifen außen an einer an die erste Seite angrenzenden und der dritten Seite gegenüberliegenden vierten Seite der C-Profilschiene vor. Die erste Seite weist den Schlitz auf und von der angrenzenden dritten Seite steht der Oberflächenanker ab. Der verformbare Streifen befindet sich also außen an der C-Profilschiene gegenüber der Seite, von der der Oberflächenanker absteht. Vorzugsweise nimmt der verformbare Streifen eine gesamte Fläche der vierten Seite der C-Profilschiene ein. Der verformbare Streifen ermöglicht eine geringe Verlagerung der C-Profilschiene im Beton in einer Richtung quer zur C-Profilschiene entgegengesetzt zu der Richtung, in der der Oberflächenanker von der C-Profilschiene absteht. Die geringe Verlagerung durch eine Kompression des Streifens ermöglicht es insbesondere den Einfach- und den Doppelhaken, sich in dem Schlitz der C-Profilschiene spannend festzulegen, bevor die C-Profilschiene in Kontakt zum Beton tritt. Anders gesprochen ist es möglich, dass ein gewisses Spiel zwischen den Einfach- und den Doppelhaken und der C-Profilschiene kompensiert werden kann, bevor die C-Profilschiene in den eigentlichen Kontakt zum Beton tritt.

Zur Erläuterung der erfindungsgemäßen Befestigungsanordnung werden die vorstehenden Erläuterungen der Ankerschiene in Bezug genommen In einer erfindungsgemäßen Befestigungsanordnung zur Rückverankerung der Ankerschiene ist die C-Profilschiene der Ankerschiene so versenkt in einem Bauwerksteil aus Beton verankert, dass ihre den Schlitz aufweisende erste Seite bündig mit einer Oberfläche des Bauwerkteils ist. Zudem ist der Oberflächenanker an der ersten Seite mit der C-Profilschiene verbunden und steht an der an die erste Seite angrenzenden dritten Seite von der C-Profilschiene ab. Der Oberflächenanker, genauer formuliert die Lasche, liegt hierbei auf der Oberfläche des Bauwerkteils auf und ist mit Abstand zur C-Profilschiene an dem Bauwerkteil festgelegt oder dringt seitlich von der C-Profilschiene in das Bauwerkteil ein.

Insbesondere ist in dieser Befestigungsanordnung die C-Profilschiene nahe an einer Kante des Bauwerkteils, also randnah, und insbesondere parallel zur Kante des Bauwerkteils angeordnet. "Nahe" meint hier, dass der Abstand der C-Profilschiene von der Kante maximal dem Doppelten der Länge der C-Profilschiene entspricht, insbesondere dass der Abstand geringer als die Länge der Profilschiene ist. Der Oberflächenanker, genauer formuliert die Lasche des Oberflächenankers, erstreckt sich in einem insbesondere rechten Winkel zur C-Schiene von der Kante des Bauwerkteils weg. Die Lasche des Oberflächenankers ist also der Kante abgewandt. Die Lasche ist insbesondere an einem Laschenende, welches der C-Profilschiene abgewandt ist, auf der Oberfläche des Bauwerkteils oder im Bauwerkteil selbst festgelegt, wodurch eine stabile Rückverankerung der Ankerschiene gewährleistet ist. Durch die erfindungsgemäße Befestigungsanordnung können Ankerschienen somit sicher in Randnähe in einem Bauteil eingegossen werden ohne dass die Gefahr besteht, dass sie bei Belastung aus dem Bauwerkteil herausbrechen.

Die C-Profilschiene kann wie bereits beschrieben, auch derart tief versenkt in dem Bauwerksteil aus Beton verankert, insbesondere in das Bauwerksteil eingegossen sein, dass der Oberflächenanker bündig mit der Oberfläche des Bauwerkteils ist.

Die Erfindung wird nachfolgend anhand in der Zeichnung dargestellter Ausführungsbeispiele näher erläutert. Die fünf Figuren zeigen fünf Ausführungsbeispiele in perspektivischer Darstellung. Aus Gründen der Übersichtlichkeit und der Einfachheit werden in allen Figuren identische Bezugszeichen verwendet.

Die in Figur 1 dargestellte, Ankerschiene 1 weist eine C-Profilschiene 2 auf, die ein Rechteck-Hohlprofil mit einem in Längsrichtung durchgehenden Schlitz 3 in einer ersten Seite 4 aufweist, die auch als Oberseite der C-Profilschiene 2 bezeichnet werden kann.

Die Ankerschiene 1 beziehungsweise ihre C-Profilschiene 2 ist zu einem Einbetonieren in einem Bauwerksteil 5 wie beispielsweise einen Betonboden so vorgesehen, dass, wie in Figur 1 zu sehen, die erste, den Schlitz 3 aufweisende Seite 4 der C-Profilschiene 2 bündig mit einer Oberfläche des Bauwerksteils 5 und die C-Profilschiene 2 im Übrigen in das Bauwerksteil 5 versenkt ist. Vom Bauwerksteil 5 sind nur einzelne Kanten gezeichnet und es ist durchsichtig gezeichnet, damit die Ankerschiene 1 sichtbar ist.

Von einer der ersten Seite 4 gegenüberliegenden zweiten Seite 6, die auch als Unterseite der C-Profilschiene 2 bezeichnet werden kann, stehen Verankerungselemente 7 ab, die an der zweiten Seite 6 der C-Profilschiene 2 befestigt, beispielsweise angeschweißt sind. Im Ausführungsbeispiel sind die Verankerungselemente 7 Bolzen mit flanschförmigen Füßen 8 an ihren der C-Profilschiene 2 fernen Enden. Die Verankerungselemente 7 sind in den Beton des Bauwerksteils 5 eingebettet und halten die C-Profilschiene 2 gegen ein Herausreißen aus dem Bauwerksteil 5 senkrecht zu dessen Oberfläche. Im Ausführungsbeispiel sind die Verankerungselemente 7 in einer Längsmittelebene der C-Profilschiene 2 angeordnet. Die Verankerungselemente 7 können beispielsweise auch in der Längsrichtung der C-Profilschiene 2 gesehen V-förmig schräg auseinander von der zweiten Seite 6 der C-Profilschiene 2 abstehen und in das Bauwerksteil 5 ragen (nicht dargestellt).

In den Schlitz 3 der C-Profilschiene 2 ist ein im Ausführungsbeispiel streifenförmiger Oberflächenanker 9 eingehängt, der auf der ersten Seite 4 der C-Profilschiene 2 aufliegt und an beziehungsweise von einer an die erste Seite 4 angrenzenden dritten Seite 10 der C-Profilschiene 2 als Lasche absteht. Der Oberflächenanker9 liegt auf der Oberfläche des Bauwerksteils 5 auf. An einem Ende weist der Oberflächenanker 9 einen Einfachhaken 11 auf, der einen ersten Schlitzrand 12 des Schlitzes 3 der C-Profilschiene 2 umgreift und auf diese Weise den Oberflächenanker 9 zugfest mit der C-Profilschiene 2 verbindet. Mit "zugfest" ist gemeint, dass der in den Schlitz 3 der C-Profilschiene 2 eingehängte Einfachhaken 11 des Oberflächenankers 9 eine quer zur C-Profilschiene 2 wirkende Querkraft als in einer Längsrichtung des Oberflächenankers 9 wirkende Zugkraft auf den Oberflächenanker 9 überträgt.

Nahe einem der C-Profilschiene 2 der Ankerschiene 1 fernen Ende und jedenfalls in einem Abstand von der C-Profilschiene 2 weist der Oberflächenanker 9 an einem Ende der Lasche ein Loch auf, das hier verallgemeinernd als Verankerungsmittel 13 des Oberflächenankers 9 bezeichnet wird. Durch das das Verankerungsmittel 13 bildende Loch in der Lasche ist der Oberflächenanker 9 mit Abstand von der C-Profilschiene 2 an dem Bauwerksteil 5 festlegbar und dient so der Rückverankerung der C-Profilschiene 2. Dazu kann beispielsweise eine Schraube durch das als Loch ausgebildete Verankerungsmittel 13 des Oberflächenankers 9 in einen Spreizdübel geschraubt werden, der in dem Bauwerksteil 5 aufgespreizt und verankert ist (nicht dargestellt).

Die Festlegung des Oberflächenankers 9 kann beispielsweise auch durch Kleben auf die Oberfläche des Bauwerksteils 5 erfolgen. In diesem Fall bildet der Klebstoff das Verankerungsmittel, das den Oberflächenanker 9 auch dann mit Abstand von der C-Profilschiene 2 mit dem Bauwerksteil 5 verbindet, wenn der Klebstoff bis zur C-Profilschiene 2 auf den Oberflächenanker 9 aufgetragen ist.

An einer vierten Seite 14 weist die C-Profilschiene 2 außen einen verformbaren Streifen 15 auf, der die vierte Seite 14 der C-Profilschiene 2 vollständig oder nahezu vollständig bedeckt. Im Ausführungsbeispiel besteht der Streifen 15 aus einem elastischen, festen Schaum. Die vierte Seite 14 der C-Profilschiene 2 grenzt an deren erste Seite 4 mit dem Schlitz 3 und an die gegenüberliegende zweite Seite 6, von der die Verankerungselemente 7 abstehen, an. Die vierte Seite 14 der C-Profilschiene 2 befindet sich der dritten Seite 10 gegenüber, an beziehungsweise von der der Oberflächenanker 9 absteht. Der verformbare Streifen 15 ermöglicht eine geringe Bewegung der C-Profilschiene 2 in dem Bauwerksteil 5 quer zur C-Profilschiene 2, parallel zu der Oberfläche des Bauwerksteils 5 und weg von dem Oberflächenanker 9, wenn die C-Profilschiene 2 quer zu sich, das heißt längs zu dem Oberflächenanker 9 und von diesem weg belastet wird. Ein frühzeitiger Ausbruch des Betons des Bauwerksteils 5 bei einer solchen Querbeanspruchung der C-Profilschiene 2 wird dadurch vermieden.

Die C-Profilschiene 2 der Ankerschiene 1 weist vorzugsweise mehrere Oberflächenanker 9 auf, die quer zur C-Profilschiene 2, parallel zueinander und mit Abständen in der Längsrichtung der C-Profilschiene 2 voneinander in den Schlitz 3 der C-Profilschiene 2 eingehängt und am Bauwerksteil 5 festgelegt sind. Die Oberflächenanker 9 sichern die C-Profilschiene 2 gegen eine Querkraft und vermeiden einen Ausbruch des Betons insbesondere bei einer randnahen Anordnung der C-Profilschiene 2 im Bauwerksteil 5. Die Oberflächenanker 9 stehen auf einer dem der C-Profilschiene 2 nahen Rand 16 des Bauwerksteils 5 gegenüberliegenden Seite von der C-Profilschiene 2 ab.

Wie in Figur 1 mit Strichlinien dargestellt, kann der Oberflächenanker 9 auch abgewinkelt sein, so dass er seitlich neben der C-Profilschiene 2 in den Beton des Bauwerksteils 5 eindringt und die C-Profilschiene 2 am Bauwerksteil 5 gegen eine Querkraft sichert. In diesem Fall durchdringt der Oberflächenanker 9 die Oberfläche des Bauwerksteils 5 seitlich neben der C-Profilschiene 2, wobei die Oberfläche des Bauwerksteils 5 bündig mit der ersten Seite 4 der C-Profilschiene 2 ist und somit eine mit der ersten Seite 4 der C-Profilschiene 2 bündige Ebene bildet.

In Figur 2 weist der Oberflächenanker 9 einen Doppelhaken 17 anstelle des Einfachhakens 11 an seinem Ende auf. Wie der Einfachhaken 11 umgreift der Doppelhaken 17 den ersten Schlitzrand 12 des Schlitzes 3 der C-Profilschiene 2 und greift zusätzlich unter einen dem ersten Schlitzrand 12 gegenüberliegenden zweiten Schlitzrand 18, so dass der Doppelhaken 17 nicht aus dem Schlitz 3 herausgezogen und der Oberflächenanker 9 nicht von der ersten Seite 4 der C-Profilschiene 2 abgehoben werden kann.

Bei dem in Figur 3 dargestellten Ausführungsbeispiel der Erfindung verbindet eine Hammerkopfschraube 19 den Oberflächenanker 9 mit der C-Profilschiene 2. Die Hammerkopfschraube 19, die allgemein auch als Befestiger 20 aufgefasst werden kann, ist mit ihrem Hammerkopf 21 in die C-Profilschiene 2 eingehängt, so dass ihr Schaft 22 auf der ersten Seite 4 aus dem Schlitz 3 der C-Profilschiene 2 vorsteht. Anstelle des Hakens 11, 17 weist der Oberflächenanker 9 bei diesem Ausführungsbeispiel der Erfindung ein Loch auf, das der Schaft 22 der Hammerkopfschraube 19, die den Befestiger 20 bildet, durchgreift, so dass der Oberflächenanker 9 am Schlitz 3 der C-Profilschiene 2 eingehängt und auf diese Weise mit der C-Profilschiene 2 verbunden ist. An dem aus der C-Profilschiene 2 und zugleich aus dem Bauwerksteil 5 vorstehenden Schaft 22 der den Befestiger 20 bildenden Hammerkopfschraube 19 kann ein nicht dargestelltes Bauteil, beispielsweise ein Maschinengestell befestigt werden.

Bei dem in Figur 4 dargestellten Ausführungsbeispiel der Erfindung sind zwei C-Profilschienen 2 mit Abstand voneinander und parallel zueinander mit ihren den Schlitz 3 aufweisenden ersten Seiten 4 bündig mit der Oberfläche des Bauwerksteils 5 in dieses versenkt angeordnet. Mehrere quer zu den C-Profilschienen 2 und parallel zueinander angeordnete Oberflächenanker 9 verbinden die beiden C-Profilschienen 2, wodurch eine nahe einem Rand des Bauwerksteils 5 angeordnete C-Profilschiene 2 an einer weiter von dem Rand des Bauwerksteils 5 entfernten C-Profilschiene 2 gesichert werden kann. In Figur 4 ist nur ein Oberflächenanker 9 dargestellt.

Bei dem in Figur 5 dargestellten Ausführungsbeispiel ist der Oberflächenanker 9 durch zwei Laschen mit jeweils einem Verankerungsmittel 13 sowie einem Blechstreifen 25, der einen Durchbruch 26 aufweist, gebildet. Der Blechstreifen 25 ist so auf der ersten Seite 4 der C-Profilschiene 2 angeschweißt, dass der Durchbruch 26 parallel zum Schlitz 3 orientiert ist und somit den Schlitz 3 der C-Profilschiene 2 nicht verdeckt. Der wesentliche Unterschied des Ausführungsbeispiels der Figur 5 verglichen mit den vorangegangenen Ausführungsbeispielen ist, dass nicht die erste Seite 4 der C-Profilschiene 2 bündig mit der Oberfläche des Bauwerksteils 5 ist, sondern dass der Oberflächenanker 9 bündig mit der Oberfläche des Bauteils 5 abschließt. Dadurch kann die komplette Oberfläche des Bauteils 5 genutzt werden, da kein Überstand durch den Oberflächenanker 9 entsteht. Die C-Profilschiene 2 ist zusammen mit dem Oberflächenanker 9 in das Bauwerksteil 5 eingegossen.

Der Oberflächenanker 9 weist eine Oberflächenstrukturierung 23 in Form einer Verzahnung 24 auf. Dadurch kann beispielsweise eine Hammerkopfschraube, die mittels einer verzahnten Unterlegscheibe in dem Schlitz 3 befestigt ist, gegen ein Verrutschen in Schienenlängsrichtung, also entlang des Schlitzes 3, gesichert werden (nicht dargestellt). Hierbei greift die verzahnte Unterlegscheibe in die Verzahnung 24 ein.

Der Oberflächenanker 9 kann aus einem grundsätzlich beliebigen Material, beispielsweise aus einem Metallstreifen bestehen. Möglich ist auch, dass der Oberflächenanker 9 aus Kunststoff, insbesondere aus faserverstärkten Kunststoff besteht. Beispielsweise kann der Oberflächenanker 9 aus einem Prepreg bestehen oder ein solches aufweisen. Ein Prepreg weist in ein Kunstharz eingebettete Fasern auf, wobei das Kunstharz zum Aufkleben auf die Oberfläche des Bauwerksteils 5 ausgehärtet werden kann (nicht dargestellt).

Ein Ausführungsbeispiel der Erfindung sieht vor, dass der Oberflächenanker 9 aus einer pseudoplastisch gedehnten Formgedächtnislegierung besteht oder jedenfalls eine solche aufweist. Der Oberflächenanker 9 verkürzt sich, wenn er auf oder über eine Umwandlungstemperatur der Formgedächtnislegierung erwärmt wird. Das ermöglicht es, eine Zugspannung in dem Oberflächenanker 9 zu erzeugen, die die C-Profilschiene 2 quer zur C-Profilschiene 2 und parallel zur Oberfläche des Bauwerksteils 5 weg von dem der C-Profilschiene 2 nahen Rand des Bauwerksteils 5 vorspannt.

Die Ankerschiene 1 mit ihrer in das Bauwerksteil 5 eingebetteten C-Profilschiene 2, den von ihrer Unterseite abstehenden und ebenfalls in das Bauwerksteil 5 eingebetteten Verankerungselementen 7 und dem oder den Oberflächenankern 9, die am oder im Bauwerksteil 5 festgelegt sind, bilden eine erfindungsgemäße Befestigungsanordnung.

### Bezugszeichenliste

### Ankerschiene

1 Ankerschiene
2 C-Profilschiene
3 Schlitz
4 erste Seite
5 Bauwerksteil
6 zweite Seite
7 Verankerungselement
8 Fuß
9 Oberflächenanker
10 dritte Seite
11 Einfachhaken
12 erster Schlitzrand
13 Verankerungsmittel
14 vierte Seite
15 Streifen
16 Rand
17 Doppelhaken
18 zweiter Schlitzrand
19 Hammerkopfschraube
20 Befestiger
21 Hammerkopf
22 Schaft
23 Oberflächenstrukturierung
24 Verzahnung
25 Blechstreifen
26 Durchbruch

## Patentansprüche

1. Befestigungsanordnung mit einer Ankerschiene (1) zur Verankerung in Beton, mit einer C-Profilschiene (2), die einen Schlitz (3) in einer ersten Seite (4) aufweist, und mit einem Verankerungselement (7) auf einer der ersten Seite gegenüberliegenden zweiten Seite (6), **dadurch gekennzeichnet, dass** die Ankerschiene (1) einen Oberflächenanker (9) zur Rückverankerung für die C-Profilschiene (2) aufweist, der an der ersten Seite (4) der C-Profilschiene (2) aufliegt und von einer an die erste Seite (4) angrenzenden dritten Seite (10) von der C-Profilschiene (2) absteht, wobei der Oberflächenanker (9) ein Verankerungsmittel (13) aufweist, das einen Abstand zur C-Profilschiene (2) aufweist, wobei die C-Profilschiene (2) so versenkt in einem Bauwerksteil (5) aus Beton verankert ist, dass ihre den Schlitz (3) aufweisende erste Seite (4) bündig mit einer Oberfläche des Bauwerkteils (5) ist, dass der Oberflächenanker (9) an der ersten Seite (4) mit der C-Profilschiene (2) verbunden ist und an der an die erste Seite (4) angrenzenden dritten Seite (10) von der C-Profilschiene (2) absteht, und wobei der Oberflächenanker (9) auf der Oberfläche des Bauwerkteils (5) aufliegt und mit Abstand zur C-Profilschiene (2) an dem Bauwerkteil (5) festgelegt ist oder seitlich von der C-Profilschiene (2) in das Bauwerkteil (5) eindringt.

2. Befestigungsanordnung mit einer Ankerschiene (1) zur Verankerung in Beton, mit einer C-Profilschiene (2), die einen Schlitz (3) in einer ersten Seite (4) aufweist, und mit einem Verankerungselement (7) auf einer der ersten Seite gegenüberliegenden zweiten Seite (6), **dadurch gekennzeichnet, dass** die Ankerschiene (1) einen Oberflächenanker (9) zur Rückverankerung für die C-Profilschiene (2) aufweist, der an der ersten Seite (4) der C-Profilschiene (2) aufliegt und von einer an die erste Seite (4) angrenzenden dritten Seite (10) von der C-Profilschiene (2) absteht, wobei der Oberflächenanker (9) ein Verankerungsmittel (13) aufweist, das einen Abstand zur C-Profilschiene (2) aufweist, wobei die C-Profilschiene (2) derart tief versenkt in einem Bauwerksteil (5) aus Beton verankert, insbesondere in das Bauwerksteil (5) eingegossen, ist, dass der Oberflächenanker (9) bündig mit einer Oberfläche des Bauwerkteils (5) ist, dass der Oberflächenanker (9) an der ersten Seite (4) mit der C-Profilschiene (2) verbunden ist und an der an die erste Seite (4) angrenzenden dritten Seite (10) von der C-Profilschiene (2) absteht, wobei der Oberflächenanker (9) mit Abstand zur C-Profilschiene (2) an dem Bauwerkteil (5) festgelegt ist oder seitlich von der C-Profilschiene (2) in das Bauwerkteil (5) eindringt

3. Befestigungsanordnung nach Anspruch 1 oder 2, **dadurch gekennzeichnet, dass** der Oberflächenanker (9) an der ersten Seite (4) mit der C-Profilschiene (2) verbunden ist.

4. Befestigungsanordnung nach einem der Ansprüche 1 bis 3, **dadurch gekennzeichnet, dass** der Oberflächenanker (9) an einer mit der ersten Seite (4) der C-Profilschiene (2) bündigen Ebene von der dritten Seite (10) von der C-Profilschiene (2) absteht oder die mit der ersten Seite (4) der C-Profilschiene (2) bündige Ebene durchsetzt.

5. Befestigungsanordnung nach einem der Ansprüche 1 bis 4, **dadurch gekennzeichnet, dass** der Oberflächenanker (9) in den Schlitz (3) der C-Profilschiene (2) eingehängt ist.

6. Befestigungsanordnung nach einem der Ansprüche 1 bis 5, **dadurch gekennzeichnet, dass** der Oberflächenanker (9) einen Einfachhaken (11), der einen ersten Schlitzrand (12) des Schlitzes (3) der C-Profilschiene (2) umgreift, oder einen Doppelhaken (17), der den ersten Schlitzrand (12) des Schlitzes (3) der C-Profilschiene (2) umgreift und einen zweiten Schlitzrand (18) des Schlitzes (3) der C-Profilschiene (2) untergreift, aufweist.

7. Befestigungsanordnung nach einem der vorhergehenden Ansprüche, **dadurch gekennzeichnet, dass** aus dem Schlitz (3) in der ersten Seite (4) der C-Profilschiene (2) ein Schaft (22) eines Befestigers (20) vorsteht, der an der C-Profilschiene (2) befestigt ist, und dass der Oberflächenanker (9) an dem Schaft (22) befestigt ist.

8. Befestigungsanordnung nach einem der vorhergehenden Ansprüche, **dadurch gekennzeichnet, dass** der Oberflächenanker (9) die C-Profilschiene (2) mit einer zweiten C-Profilschiene (2) verbindet, die in einem Abstand von der einen C-Profilschiene (2) angeordnet ist.

9. Befestigungsanordnung nach einem der vorhergehenden Ansprüche, **dadurch gekennzeichnet, dass** der Oberflächenanker (9) eine pseudoplastisch gedehnte Formgedächtnislegierung aufweist.

10. Befestigungsanordnung nach einem der vorhergehenden Ansprüche, **dadurch gekennzeichnet, dass** die C-Profilschiene (2) einen verformbaren Streifen (15) außen an einer an die erste Seite (4) angrenzenden und der dritten Seite (10) gegenüberliegenden vierten Seite (14) aufweist.

11. Befestigungsanordnung nach einem der vorhergehenden Ansprüche, **dadurch gekennzeichnet, dass** der Oberflächenanker (9) auf einer der ersten Seite (4) abgewandten Seite eine Oberflächenstrukturierung (23), insbesondere eine Verzahnung (24), aufweist.

## Claims

1. Fastening arrangement having an anchor rail (1) for anchoring in concrete, having a C-profile rail (2) which comprises a slot (3) in a first side (4), and having an anchoring element (7) on a second side (6) opposite the first side,
**characterized in that** the anchor rail (1) comprises a surface anchor (9) for providing tieback anchoring for the C-profile rail (2), which surface anchor rests on the first side (4) of the C-profile rail (2) and protrudes from the C-profile rail (2) from a third side (10) which is adjacent to the first side (4), the surface anchor (9) comprising an anchoring means (13) which is at a distance from the C-profile rail (2), the C-profile rail (2) being anchored in a structural part (5) made of concrete so as to be recessed in such a way that the first side (4) of the rail comprising the slot (3) is flush with a surface of the structural part (5), and that the surface anchor (9) is connected to the C-profile rail (2) on the first side (4) and protrudes from the C-profile rail (2) on the third side (10) adjacent to the first side (4), and the surface anchor (9) resting on the surface of the structural part (5) and being fixed to the structural part (5) at a distance from the C-profile rail (2), or penetrating the structural part (5) laterally from the C-profile rail (2).

2. Fastening arrangement having an anchor rail (1) for anchoring in concrete, having a C-profile rail (2) which comprises a slot (3) in a first side (4), and having an anchoring element (7) on a second side (6) opposite the first side,
**characterized in that** the anchor rail (1) comprises a surface anchor (9) for providing tieback anchoring for the C-profile rail (2), which surface anchor rests on the first side (4) of the C-profile rail (2) and protrudes from the C-profile rail (2) from a third side (10) which is adjacent to the first side (4), the surface anchor (9) comprising an anchoring means (13) which is at a distance from the C-profile rail (2), the C-profile rail (2) being anchored so as to be so deeply recessed in a structural part (5) made of concrete, in particular cast into the structural part (5), that the surface anchor (9) is flush with a surface of the structural part (5), and that the surface anchor (9) is connected to the C-profile rail (2) on the first side (4) and protrudes from the C-profile rail (2) on the third side (10) adjacent to the first side (4), the surface anchor (9) being fixed to the structural part (5) at a distance from the C-profile rail (2), or penetrating the structural part (5) laterally from the C-profile rail (2).

3. Fastening arrangement according to either claim 1 or claim 2,
**characterized in that** the surface anchor (9) is connected to the C-profile rail (2) on the first side (4).

4. Fastening arrangement according to any of claims 1 to 3,
**characterized in that** the surface anchor (9) protrudes from the C-profile rail (2) from the third side (10) on a plane that is flush with the first side (4) of the C-profile rail (2), or passes through the plane that is flush with the first side (4) of the C-profile rail (2).

5. Fastening arrangement according to any of claims 1 to 4,
**characterized in that** the surface anchor (9) is hooked into the slot (3) of the C-profile rail (2).

6. Fastening arrangement according to any of claims 1 to 5,
**characterized in that** the surface anchor (9) comprises a single hook (11) which engages around a first slot edge (12) of the slot (3) of the C-profile rail (2), or a double hook (17) which engages around the first slot edge (12) of the slot (3) of the C-profile rail (2) and engages under a second slot edge (18) of the slot (3) of the C-profile rail (2).

7. Fastening arrangement according to any of the preceding claims,
**characterized in that** a shaft (22) of a fastener (20) which is fastened to the C-profile rail (2) protrudes from the slot (3) in the first side (4) of the C-profile rail (2), **and in that** the surface anchor (9) is fastened to the shaft (22).

8. Fastening arrangement according to any of the preceding claims,
**characterized in that** the surface anchor (9) connects the C-profile rail (2) to a second C-profile rail (2) which is arranged at a distance from the first C-profile rail (2).

9. Fastening arrangement according to any of the preceding claims,
**characterized in that** the surface anchor (9) comprises a pseudoplastically stretched shape memory alloy.

10. Fastening arrangement according to any of the preceding claims,
**characterized in that** the C-profile rail (2) comprises a deformable strip (15) on the outside on a fourth side (14) which is adjacent to the first side (4) and opposite the third side (10).

11. Fastening arrangement according to any of the preceding claims,
**characterized in that** the surface anchor (9) comprises surface structuring (23), in particular a toothing (24), on a side facing away from the first side (4).

## Revendications

1. Agencement de fixation comportant un rail d'ancrage (1) pour l'ancrage dans du béton, comportant un rail profilé en C (2) qui présente une fente (3) dans un premier côté (4), et comportant un élément d'ancrage (7) sur un deuxième côté (6) opposé au premier côté, **caractérisé en ce que** le rail d'ancrage (1) présente un ancrage de surface (9) pour l'ancrage arrière pour le rail profilé en C (2), lequel ancrage de surface repose sur le premier côté (4) du rail profilé en C (2) et fait saillie depuis le rail profilé en C (2) depuis un troisième côté (10) adjacent au premier côté (4), dans lequel l'ancrage de surface (9) présente un moyen d'ancrage (13) qui présente une distance par rapport au rail profilé en C (2), dans lequel le rail profilé en C (2) est ancré de manière encastrée dans une pièce de construction (5) en béton de sorte que son premier côté (4) présentant la fente (3) est à fleur avec une surface de la pièce de construction (5), **en ce que** l'ancrage de surface (9) est relié au rail profilé en C (2) sur le premier côté (4) et fait saillie depuis le rail profilé en C (2) au niveau du troisième côté (10) adjacent au premier côté (4), et dans lequel l'ancrage de surface (9) repose sur la surface de la pièce de construction (5) et est fixé à la pièce de construction (5) avec une certaine distance par rapport au rail profilé en C (2) ou pénètre dans la pièce de construction (5) latéralement depuis le rail profilé en C (2).

2. Agencement de fixation comportant un rail d'ancrage (1) pour l'ancrage dans du béton, comportant un rail profilé en C (2) qui présente une fente (3) dans un premier côté (4), et comportant un élément d'ancrage (7) sur un deuxième côté (6) opposé au premier côté, **caractérisé en ce que** le rail d'ancrage (1) présente un ancrage de surface (9) pour l'ancrage arrière pour le rail profilé en C (2), lequel ancrage de surface repose sur le premier côté (4) du rail profilé en C (2) et fait saillie depuis le rail profilé en C (2) depuis un troisième côté (10) adjacent au premier côté (4), dans lequel l'ancrage de surface (9) présente un moyen d'ancrage (13) qui présente une distance par rapport au rail profilé en C (2), dans lequel le rail profilé en C (2) est ancré de manière encastrée en profondeur dans une pièce de construction (5) en béton, en particulier est moulé dans la pièce de construction (5), de telle sorte que l'ancrage de surface (9) est à fleur avec une surface de la pièce de construction (5), **en ce que** l'ancrage de surface (9) est relié au rail profilé en C (2) au niveau du premier côté (4) et fait saillie depuis le rail profilé en C (2) au niveau du troisième côté (10) adjacent au premier côté (4), dans lequel l'ancrage de surface (9) est fixé à la pièce de construction (5) avec une certaine distance par rapport au rail profilé en C (2) ou pénètre dans la pièce de construction (5) latéralement depuis le rail profilé en C (2).

3. Agencement de fixation selon la revendication 1 ou 2,
**caractérisé en ce que** l'ancrage de surface (9) est relié au rail profilé en C (2) au niveau du premier côté (4).

4. Agencement de fixation selon l'une des revendications 1 à 3,
**caractérisé en ce que** l'ancrage de surface (9) fait saillie depuis le rail profilé en C (2) depuis le troisième côté (10) au niveau d'un plan à fleur avec le premier côté (4) du rail profilé en C (2) ou traverse le plan à fleur avec le premier côté (4) du rail profilé en C (2).

5. Agencement de fixation selon l'une des revendications 1 à 4,
**caractérisé en ce que** l'ancrage de surface (9) est accroché dans la fente (3) du rail profilé en C (2).

6. Agencement de fixation selon l'une des revendications 1 à 5,
**caractérisé en ce que** l'ancrage de surface (9) présente un crochet simple (11) qui entoure un premier bord de fente (12) de la fente (3) du rail profilé en C (2) ou un crochet double (17) qui entoure le premier bord de fente (12) de la fente (3) du rail profilé en C (2) et vient en prise par le dessous avec un second bord de fente (18) de la fente (3) du rail profilé en C (2).

7. Agencement de fixation selon l'une des revendications précédentes,
**caractérisé en ce qu'**une tige (22) d'un dispositif de fixation (20) fait saillie à partir de la fente (3) dans le premier côté (4) du rail profilé en C (2), laquelle tige est fixée au rail profilé en C (2), **et en ce que** l'ancrage de surface (9) est fixé à la tige (22).

8. Agencement de fixation selon l'une des revendications précédentes,
**caractérisé en ce que** l'ancrage de surface (9) relie le rail profilé en C (2) à un second rail profilé en C (2) disposé à une certaine distance du premier rail profilé en C (2).

9. Agencement de fixation selon l'une des revendications précédentes,
**caractérisé en ce que** l'ancrage de surface (9) présente un alliage à mémoire de forme étiré de manière pseudo-plastique.

10. Agencement de fixation selon l'une des revendications précédentes,
**caractérisé en ce que** le rail profilé en C (2) présente une bande déformable (15) à l'extérieur sur un quatrième côté (14) adjacent au premier côté (4) et opposé au troisième côté (10).

11. Agencement de fixation selon l'une des revendications précédentes,
**caractérisé en ce que** l'ancrage de surface (9) présente, sur un côté opposé au premier côté (4), une structure de surface (23), en particulier une denture (24).
